# EUROPÄISCHE PATENTSCHRIFT

(11) **EP 2 390 070 B1**
(45) Veröffentlichungstag und Bekanntmachung des Hinweises auf die Patenterteilung: **12.07.2017**
(21) Anmeldenummer: 11003950.0
(22) Anmeldetag: 13.05.2011
(51) Int. Cl.: B27B 5/22, B27G 19/02, B27B 25/00

(54) **Brennholzsäge**
Saw for cutting firewood
Scie pour couper du bois de chauffage

(30) Priorität: 26.05.2010 DE 102010021522
(43) Veröffentlichungstag der Anmeldung: 30.11.2011
(73) Patentinhaber: Scheppach Fabrikation von Holzbearbeitungsmaschinen GmbH, 89335 Ichenhausen (DE)
(72) Erfinder: Bauer, Reinhold, 86476 Langenhaslach (DE)
(74) Vertreter: Munk, Ludwig

(56) Entgegenhaltungen:
- AT-B- 183 224
- CH-A- 208 793
- DE-A1- 3 035 219
- DE-U- 1 868 477

## Beschreibung

Die Erfindung betrifft eine Brennholzsäge mit mindestens einem Schneidwerkzeug in Form eines um eine stationäre Achse rotierbaren Kreissägeblatts, oder eines mit einer umlaufenden Kette versehenen Sägeschwerts oder eines auf- und abbewegbaren Sägeblatts etc., insbesondere Brennholzkreissäge, und mit einem vom Schneidwerkzeug durchgriffenen, gegenüber diesem verschiebbaren Schnittgut-Aufnahmetisch, der mit einer dem Schneidwerkzeug zugeordneten Schutzhaube und mit einer deren offenes Ende flankierenden Schnittgut-Anlageeinrichtung versehen ist, dem eine Schnittgut-Halteeinrichtung und eine Schnittgut-Abdeckeinrichtung zugeordnet sind, die heb- und senkbar sind.

Eine Brennholzkreissäge obiger Art ist aus der DE 1 868 477 U bekannt. Bei dieser bekannten Anordnung ist die Schnittgut-Abdeckeinrichtung starr mit der Schnittgut-Halteeinrichtung verbunden. Die Arbeitsstellung der Halteeinrichtung ist abhängig vom Durchmesser des Schnittguts, an welchem die Halteeinrichtung angreift. In Folge der starren Verbindung der Halteeinrichtung mit der Abdeckeinrichtung ergibt sich bei der bekannten Anordnung daher auch eine vom Durchmesser des Schnittguts abhängige Arbeitsstellung der Abdeckeinrichtung. Es besteht daher die Gefahr, dass die Abdeckeinrichtung ab einem bestimmten Durchmesser des Schnittguts mit ihrem hinteren, unteren Rand die Tischoberseite nicht erreicht, sondern in einer hiervon distanzierten Stellung verbleibt. Im Bereich des so gebildeten Spalts zwischen Abdeckeinrichtung und Tischoberseite kann das Sägenblatt in Erscheinung treten. Außerdem können über den genannten Spalt Sägspäne und Splitter ausgeworfen werden. Aus diesen Gründen besteht daher eine nicht unbeträchtliche Unfallgefahr. Die bekannte Anordnung erweist sich daher als nicht arbeitssicher genug.

Hiervon ausgehend ist es daher die Aufgabe der vorliegenden Erfindung, eine Brennholzkreissäge eingangs erwähnter Art mit einfachen und kostengünstigen Mitteln so zu verbessern, dass eine hohe Arbeitssicherheit erreicht wird.

Diese Aufgabe wird erfindungsgemäß dadurch gelöst, dass die Schnittgut-Halteeinrichtung und die Schnittgut-Abdeckeinrichtung in Halte- bzw. Abdeckrichtung relativ zueinander beweglich sind, wobei die Schnittgut-Halteeinrichtung auf der Schnittgut-Abdeckeinrichtung schwenkbar gelagert ist, die einen Abdeckkorb aufweist, der sich über die Breite des Schnittgut-Aufnahmetischs erstreckt und im Bereich seines in Vorschubrichtung vorderen, oberen Rands im Bereich des oberen Rands der sich ebenfalls über die Breite des Schnittgut-Aufnahmetischs erstreckenden, wandförmigen Schnittgut-Anlageeinrichtung schwenkbar gelagert ist, und wobei die Schnittgut-Halteeinrichtung wenigstens einen vom Abdeckkorb der Schnittgut-Abdeckeinrichtung übergriffenen, gegenüber dieser schwenkbaren Andrückbügel aufweist, dem ein einen Schlitz des Abdeckkorbs durchgreifender Betätigungsbügel zugeordnet ist.

Durch die erfindungsgemäße Entkopplung der Bewegungen der Schnittgut-Halteeinrichtung und der Schnittgut-Abdeckeinrichtung ist sichergestellt, dass die Abdeckeinrichtung unabhängig von der Position der Halteeinrichtung und dementsprechend unabhängig vom Durchmesser des Schnittguts vollkommen geschlossen werden kann. Die schwenkbare Aufnahme der Halteeinrichtung auf dem Abdeckkorb ermöglicht dabei in vorteilhafter Weise dennoch eine weitgehend, gemeinsame Schwenkbewegung von Halteeinrichtung und Abdeckeinrichtung, was die Bedienung sehr vereinfacht. Gleichzeitig ist sichergestellt, dass die Schnittgut-Halteeinrichtung mittels des den Abdeckkorb der Schnittgut-Abdeckeinrichtung durchgreifenden Betätigungsbügels bei geschlossenem, das heißt abgesenktem Abdeckkorb auf einfache Weise betätigbar ist, was eine hohe Sicherheit gewährleistet. Ein weiterer Vorteil ist darin zu sehen, dass der sich über die Breite des Schnittgut-Aufnahmetischs erstreckende und im Bereich seines in Vorschubrichtung vorderen, oberen Rands im Bereich des oberen Rands der sich ebenfalls über die Breite des Schnittgut-Aufnahmetischs erstreckenden, wandförmigen Schnittgut-Anlage schwenkbar gelagerte Abdeckkorb der Schnittgut-Abdeckeinrichtung zusammen mit der wandförmigen Schnittgut-Anlage praktisch einen umlaufend geschlossenen, tunnelförmigen Raum bilden kann, wodurch sich ein zuverlässiger Eingriff- und Auswurfschutz ergibt. Die erfindungsgemäßen Maßnahmen gewährleisten dementsprechend eine hohe Arbeitssicherheit sowie einen hohen Arbeitskomfort, da jedes Schnittgut unabhängig vom Durchmesser nicht nur vollkommen abgedeckt, sondern auch zuverlässig an die Schnittgut-Anlage des Aufnahmetischs angedrückt und damit zuverlässig gehalten werden kann.

Vorteilhafte Ausgestaltungen und zweckmäßige Fortbildungen der übergeordneten Maßnahmen sind in den Unteransprüchen angegeben.

Vorteilhaft kann der Abdeckkorb der Schnittgut-Abdeckeinrichtung einen etwa viertelkreisförmigen Querschnitt aufweisen. Hierdurch ergibt sich eine besonders gute Anpassung an das aufzunehmende Schnittgut.

Eine weitere vorteilhafte Maßnahme kann darin bestehen, dass die Schnittgut-Halteeinrichtung als Doppelbügelanordnung mit das Schneidwerkzeug flankierenden Andrückbügeln und diesen zugeordneten, an ihrem hinteren Ende durch einen Griff verbundenen Betätigungsbügeln ausgebildet ist. Mit diesen Maßnahmen lässt sich eine Kippbewegung des Schneidguts unter der Wirkung der Schneidkräfte und damit eine Klemmung des Sägenblatts zuverlässig vermeiden. Dennoch ist eine Einhandbedienung der Schnittgut-Halteeinrichtung möglich.

In weiterer Fortbildung der übergeordneten Maßnahmen kann jeder auf dem Abdeckkorb der Schnittgut-Abdeckeinrichtung gelagerte Andrückbügel durch einen Betätigungsbügel gelenkig mit einem ebenfalls auf dem Abdeckkorb gelagerten Lenker verbunden sein. Der den Andrückbügel mit dem Betätigungsbügel verbindende Lenker führt in vorteilhafter Weise zu einer parallelogrammartigen Viergelenkanordnung, die sicherstellt, dass der Betätigungsbügel auch im Falle einer Schwenkbewegung der Andrückeinrichtung weitgehend parallel zu sich selbst bleibt, was die Bedienung ebenfalls erleichtert.

Eine weitere, vorteilhafte Ausgestaltung kann darin gesehen werden, dass dem Abdeckkorb und der Schnittgut-Andrückeinrichtung ihre jeweiligen Hubbewegungen unterstützende Entlastungs-Federanordnungen zugeordnet sind, wobei die am Abdeckkorb angreifende Federanordnung an der tischseitigen Schutzhaube und die an der Schnittgut-Andrückeinrichtung angreifende Federanordnung am Abdeckkorb abgestützt ist. Hierdurch wird die oben erwähnte gemeinsame Schwenkbewegung z.B. zum Hochschwenken von Abdeckeinrichtung und Andrückeinrichtung erleichtert.

Eine weitere zweckmäßige Maßnahme kann darin bestehen, dass der Abdeckkorb im Bereich wenigstens einer Stirnseite, vorzugsweise im Bereich der einen kleineren Abstand vom Sägenblatt aufweisenden Stirnseite, mit einer vorzugsweise lösbar, aber unverlierbar anbringbaren Seitenwand versehen ist. Diese kann durch eine Kette maschinenseitig festgelegt oder wegschwenkbar angeordnet sein. Hierdurch wird der erwünschte Eingriffsschutz erhöht. Dennoch besteht die Möglichkeit, bei abgenommener oder abgeschwenkter Seitenwand auch größere Abschnittlängen als normal zu erzeugen.

Eine weitere, bevorzugte Fortbildung der übergeordneten Maßnahmen kann darin bestehen, dass eine mittels der Abdeckeinrichtung betätigbare Verriegelungseinrichtung vorgesehen ist, die in der hinteren Stellung des Schnittgut-Aufnahmetischs ein Anheben der Abdeckeinrichtung bei gleichzeitiger Verriegelung des Schnittgut-Aufnahmetischs ermöglicht und diesen nur bei geschlossener Abdeckeinrichtung für eine Verschiebebewegung freigibt. Hierdurch wird sichergestellt, dass der Abdeckkorb nur in der hinteren Endstellung des Schnittgut-Aufnahmetischs, in welcher das Sägenblatt sich vollständig innerhalb der Schutzhaube befindet, geöffnet werden kann und dass der Verschiebetisch andererseits nur bei geschlossenem Abdeckkorb verschiebbar ist. Hierdurch wird die erzielbare Arbeitssicherheit weiter gesteigert.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine Seitenansicht einer erfindungsgemäßen Rolltisch-Kreissäge mit in der hinteren Endstellung sich befindendem SchnittgutAufnahmetischs;
- Figur 2: die Anordnung gemäß Figur 1 mit gegenüber der hinteren Endstellung in Vorschubrichtung bewegtem SchnittgutAufnahmetisch;
- Figur 3: eine perspektivische Ansicht der Anordnung gemäß Figur 1 mit geöffnetem Abdeckkorb von schräg hinten;
- Figur 4: eine perspektivische Ansicht der Anordnung gemäß Figur 1 mit geöffnetem Abdeckkorb von schräg vome und
- Figur 5: die Anordnung gemäß Figur 4 mit geschlossenem Abdeckkorb.

Die der Figur 1 zugrunde liegende Holzkreissäge, die in erster Linie zum Schneiden von Brennholz dient, besteht aus einem vorzugsweise fahrbaren, hier mit Rollen 1 und einer Deichsel 2 versehenen Gestell 3, auf dem ein das durch Rundlinge 4a, b unterschiedlichen Durchmessers angedeutete Schnittgut aufnehmender Schnittgut-Aufnahmetisch 5 in Tischlängsrichtung horizontal verschiebbar ist. Der Schnittgut-Aufnahmetisch 5 ist in der Regel auf hier nicht näher dargestellten Rollen gelagert. Aus diesem Grund werden Kreissägen hier vorliegender Art in der Praxis auch als sogenannte Rolltisch-Kreissägen bezeichnet.

Als Schneidwerkzeug ist ein mit unterbrochenen Linien angedeutetes Kreissägenblatt 6 vorgesehen, das um eine stationäre, d.h. gestellfeste, quer zur Vorschubrichtung verlaufende Achse drehbar und mittels eines zugeordneten, auf dem Gestell 3 aufgenommenen Motors 7 antreibbar ist. In der Regel ist das Sägenblatt 6 auf der Motorwelle aufgenommen. Die das Sägenblatt 6 tragende Welle befindet sich unterhalb des Schnittgut-Aufnahmetischs 5. Dieser ist dementsprechend mit einem dem Sägenblatt 6 zugeordneten Durchtrittsschlitz versehen. Dieser wird von einer auf dem Tisch aufgenommenen Schutzhaube 8 übergriffen, in welche der die Tischoberseite überragende, obere Bereich des Sägenblatts 5 in der der Figur 1 zugrunde liegenden, hinteren Endstellung des Schnittgut-Aufnahmetischs 5 vollständig eintauchen kann, so dass sich ein Eingriffsschutz ergibt.

In dieser hinteren Endstellung des Schnittgut-Aufnahmetischs 5 wird dieser mit dem Schnittgut beladen. Zum Schneiden des Schnittguts wird der Schnittgut-Aufnahmetisch 5 gegenüber dem Gestell 3 und damit dem hierauf gelagerten Sägenblatt 6 nach vorne, in Figur 1 nach links, verschoben, wodurch das Sägenblatt 6 aus der Schutzhaube 8 heraustritt und zum Eingriff mit dem Schnittgut kommt, wie aus Figur 2 hervorgeht.

Die Schutzhaube 8 besteht aus einem schlanken, im Querschnitt portalförmigen Gehäuse, das den tischseitigen Durchtrittsschlitz für das Sägenblatt 6 übergreift und nach hinten offen ist. Dieses hintere Ende der Schutzhaube 8 befindet sich zwischen es flankierenden Abschnitten einer ebenfalls auf dem Schnittgut-Aufnahmetisch 5 angeordneten, wandförmigen Schnittgut-Anlageeinrichtung 9, an der das auf dem Schnittgut-Aufnahmetisch 5 aufgenommene Schnittgut angelegt wird. Der Schnittgut-Anlageeinrichtung 9 sind eine Schnittgut-Halteeinrichtung 10, durch welche das Schnittgut an die wandförmige Anlageeinrichtung 9 andrückbar ist, sowie eine Schnittgut-Abdeckeinrichtung 11 zugeordnet, durch welche das Schnittgut während des Schneidvorgangs verdeckt wird.

Die Abdeckeinrichtung 11 besteht aus einem anschaulich aus Figur 3 ersichtlichen, im Querschnitt viertelkreisförmigen Korb, der mit dem Bereich seines vorderen oberen Rands im Bereich des oberen Rands der Schnittgut-Anlageeinrichtung 9 um eine tischparallele Achse 12 schwenkbar gelagert ist. Der genannte Korb besteht aus einem entsprechend gebogenen Lochblech, das im Bereich der Korbenden und zweckmäßig auch dazwischen durch entsprechende Stege 13 verstärkt ist, die eine hohe Formsteifigkeit ergeben und auch die Schwenklagerung enthalten können. Hierzu können die Stege 13 den vorderen Rand des Korbs in Form kurzer Laschen überragen. Der die Schnittgut-Abdeckeinrichtung 11 bildende Korb reicht zweckmäßig, wie die Schnittgut-Anlageeinrichtung 9 über die ganze Breite des Schnittgut-Aufnahmetischs 5. Zur Bedienung des genannten Korbs ist dieser im Bereich seines hinteren, unteren Rands mit einem Griff 14 versehen. Zur Erleichterung der Bedienung ist dem Korb eine seine Hubbewegung unterstützende Federanordnung 15 zugeordnet. Diese umfasst im dargestellten Beispiel, wie aus Fig. 3 erkennbar ist, zwei parallele Schraubenfedern. Diese greifen einerseits an der Schutzhaube 8 und andererseits an einem jeweils zugeordneten, vom hinteren oberen Randbereich des die Schnittgut-Abdeckeinrichtung 11 bildenden Korbs schräg nach oben abstehenden Arm 16 an, wie die Figuren 1 und 2 anschaulich zeigen.

Die Schnittgut-Halteeinrichtung 10 ist in der aktiven, am Schnittgut anliegenden Position im Wesentlichen vom die Schnittgut-Abdeckeinrichtung 11 bildenden Korb übergriffen, wie aus den Figuren 1 und 2 ersichtlich ist. Die Schnittgut-Halteeinrichtung 10 enthält wenigstens einen, vorzugsweise zwei parallele, das Sägenblatt 6 bzw. den von diesem ausgeführten Schnitt flankierende Andrückbügel 17, denen jeweils ein aus dem die Abdeckeinrichtung 11 bildenden Korb heraustretender Betätigungsbügel 18 zugeordnet ist. Jedem der Betätigungsbügel 18 ist ein in Figur 3 erkennbarer Durchtrittsschlitz 9 des die Abdeckeinrichtung 11 bildenden Korbs zugeordnet. Am außerhalb des Korbs sich befindenden Ende ist ein hier die parallelen Betätigungsbügel 18 verbindender Griff 20 vorgesehen.

Die Schnittgut-Halteeinrichtung 10 ist, wie oben schon erwähnt wurde, zum Auflegen des Schnittguts wie die Schnittgut-Abdeckeinrichtung 11 nach oben abschwenkbar und wird anschließend an das Schnittgut angelegt, so dass dieses an die Schnittgut-Anlageeinrichtung 9 angedrückt wird, wie aus den Figuren 1 und 2 erkennbar ist. Der die Schnittgut-Abdeckeinrichtung 11 bildende Korb wird dabei in jedem Fall so weit abgesenkt, dass er mit seinem unteren Rand auf der Oberfläche des Schnittgut-Aufnahmetischs 5 aufsteht. Die Absenkbewegung der Schnittgut-Halteeinrichtung 10 wird beendet, wenn der bzw. die Andrückbügel 17 am Schnittgut zur Anlage kommt bzw. kommen. Je nachdem ob dünneres Schnittgut 4a oder dickeres Schnittgut 4b vorliegt, wird die Halteeinrichtung 11 daher mehr oder weniger abgesenkt, wie in den Figuren 1 und 2 durch die mit unterbrochenen Linien angedeutete, dem dünneren Schnittgut 4a zugeordnete Position und durch die mit durchgezogenen Linien angedeutete, dem dickeren Schnittgut 4b zugeordnete Position angedeutet ist. Um dies zu ermöglichen, ist die Halteeinrichtung 10 gegenüber der Abdeckeinrichtung 11, die in jedem Fall ganz abgesenkt wird, relativ beweglich, d.h. gegenüber der Abdeckeinrichtung 11 schwenkbar gelagert.

Die Halteeinrichtung 10 ist auf dem die Abdeckeinrichtung 11 bildenden Korb schwenkbar gelagert, so dass trotz gegenseitiger Relativbeweglichkeit eine weitgehend gemeinsame Hub- und Senkbewegung möglich ist. Im dargestellten Beispiel ist die Schnittgut-Halteeinrichtung 10 als parallelogrammartige Viergelenkanordnung ausgebildet, wobei jedem Andrückbügel 17 ein hierzu paralleler Lenker 21 zugeordnet ist, der mit dem zugeordneten Andrückbügel 17 durch einen zugeordneten Betätigungsbügel 18 gelenkig verbunden ist. Jeder Andrückbügel 17 und Lenker 21 ist im Bereich seines oberen Endes schwenkbar mit dem die Abdeckeinrichtung 11 bildenden Korb verbunden. Die Schwenklager befinden sich dabei zweckmäßig im Bereich jeweils eines Verstärkungsstegs 13. Die Ausbildung der Andrückeinrichtung 10 als Viergelenkanordnung stellt sicher, dass der an jeweils einen Lenker 21 und einen Andrückbügel 17 angelenkte Betätigungsbügel 18 im Verlauf der durchzuführenden Schwenkbewegungen im Wesentlichen zu sich selbst parallel bleibt, was die Bedienung erleichtert.

Der Schnittgut-Halteeinrichtung 10 ist wie der Schnittgut-Abdeckeinrichtung 11 eine Federanordnung 22 zugeordnet, die die Hubbewegung unterstützt. Diese Federanordnung 20 greift einerseits an einem den Korb überragenden Fortsatz 23 eines Lenkers 21 und andererseits an einem von der Oberseite des Korbs der Abdeckeinrichtung 11 schräg nach hinten abstehenden Kragarm 24 an. Der Fortsatz 23 kann direkt an einen Lenker 21 angesetzt oder über eine die beiden Lenker 21 miteinander verbindende, die obere Schwenklagerung bildende Achse fest hiermit verbunden sein.

Um eine Drehung des in der Regel in Form von Rundlingen 4a, b vorliegenden Schnittguts während eines Schneidvorgangs zu verhindern, können die Schnittgut-Anlageeinrichtung 9 und jeder Andrückbügel 17 der Schnittgut-Halteeinrichtung 10 mit gegenläufigen Zähnen 25, 26 versehen sein, wie die Figuren 1 und 2 anschaulich zeigen. Die anlageseitigen Zähne 25 können dabei, wie aus Figur 3 ersichtlich ist, einfach als den Andrückbügeln 17 gegenüberliegende Zahnleisten ausgebildet sein.

Das Sägenblatt 6 ist gegenüber der Mitte des Schnittgut-Aufnahmetischs 5 zu einer Seite versetzt, so dass sich ein längerer und ein kürzerer Abschnitt der Schnittgut-Anlageeinrichtung 9 ergibt. Der Korb der Schnittgut-Abdeckeinrichtung 11 kann dabei, wie Figur 3 anschaulich zeigt, auf der dem kürzeren Abschnitt der Anlageeinrichtung 9 zugeordneten Seite mit einer stirnseitigen Seitenwand 27 versehen sein, die einen seitlichen Eingriff in den Schnittbereich verhindert und damit den erwünschten Eingriffsschutz vervollkommnet. Die Seitenwand 27 kann zweckmäßig lösbar an der zugeordneten Stirnseite des Korbs anbringbar sein, so dass im Einzelfall auch Schnittgut bearbeitet werden kann, das im Bereich des kürzeren Abschnitts der Schnittgut-Anlageeinrichtung 9 über deren seitliches Ende und die Seitenkante des Schnittgut-Aufnahmetischs 5 hinausragt.

Bei angebrachter Seitenwand 27 begrenzt diese das mögliche Ablängmaß und kann dabei als Anschlag fungieren. Im dargestellten Beispiel ist, wie aus Figur 3 ersichtlich ist, im Bereich der Schnittgut-Anlageeinrichtung 9 wenigstens eine Abschnittlängenmarkierung 33 vorgesehen. Zweckmäßig können mehrere mit Abstand nebeneinander angeordnete, derartige Markierungen vorgesehen sein, was die Erzielung unterschiedlicher Abschnittlängen erleichtert.

Zum Auflegen von neuem Schnittgut wird der Schnittgut-Aufnahmetisch 5 in seine hintere Endstellung gebracht. Die Schnittgut-Halteeinrichtung 10 und Schnittgut-Abdeckeinrichtung 11 werden hochgeklappt. Diese Situation liegt der Figur 3 und der Figur 4 zugrunde. In der hinteren Endstellung des Aufnahmetischs 5 ist das Sägenblatt 6 vollständig von der zugeordneten Schutzhaube 8 abgedeckt. Um ein unbeabsichtigtes Austauchen des Sägenblatts 6 aus der Schutzhaube 8 bei geöffneter Abdeckeinrichtung 11 zu verhindern, ist der Aufnahmetisch 5 in der Beladestellung, d.h. in seiner hinteren Endstellung bei geöffneter Abdeckeinrichtung 11 gegen Verfahren in Vorschubrichtung verriegelt. Der Aufnahmetisch 5 ist erst in Vorschubrichtung verschiebbar, so dass das Sägenblatt 6 aus der zugeordneten Schutzhaube 8 herauskommt, wenn die Abdeckeinrichtung 11 geschlossen ist. Dieser ist andererseits in Öffnungsrichtung verriegelt, sobald der Aufnahmetisch 5 seine hintere Endstellung verlässt. Zweckmäßig erfolgen diese Verriegelungen mittels einer im Einzelnen aus den Figuren 4 und 5 sich ergebenden Verriegelungseinrichtung 28.

Die Verriegelungseinrichtung 28 enthält einen auf der der Anlageseite gegenüberliegenden Seite der Schnittgut-Anlageeinrichtung 9 angeordneten, vertikal verschiebbaren Schieber 29. Dieser kann als vertikaler Stab oder vertikale Lasche etc. ausgebildet sein. Der Schieber 29 ist mit seinem oberen Ende an einen schräg nach oben auskragenden Ansatz 30 des Korbs der Abdeckeinrichtung 11 angelenkt, so dass sich beim Schwenken des Korbs eine auf- und abwärts gerichtete Bewegung des Schiebers 29 ergibt. Dem unteren Ende des Schiebers 29 ist ein unterhalb des Schnittgut-Aufnahmetischs 5 angeordneter, stationärer d.h. gehäusefest angeordneter Anschlag 31 zugeordnet. Dieser ist so positioniert, dass der den Aufnahmetisch 5 durchgreifende Schieber 29 in einer abgesenkten Stellung gegen eine Bewegung in Vorschubrichtung des Aufnahmetischs 5 blockiert ist. In dieser der Figur 4 zugrunde liegenden Situation befindet sich der Aufnahmetisch 5 in seiner hinteren Endstellung und ist der Korb der Abdeckeinrichtung 11 hochgeklappt, so dass neues Schnittgut an die Schnittgut-Anlageeinrichtung 9 angelegt werden kann. Sobald der Korb geschlossen wird, wird der Schieber 29 mittels der Auskragung 30 angehoben, wodurch das untere Schieberende außer Eingriff mit dem zugeordneten Anschlag 31 kommt und dementsprechend der Schnittgut-Aufnahmetisch 5 in Vorschubrichtung verschoben werden kann. Diese Situation liegt der Figur 5 zugrunde.

Um zu verhindern, dass der Korb der Abdeckeinrichtung 11 während der Vorschubbewegung des Aufnahmetischs 5, d.h. während eines Schneidvorgangs geöffnet werden kann, ist der angehobene Schieber 29 außerhalb der hinteren Endstellung des Schnittgut-Aufnahmetischs 5 auf dem gesamten Vorschubweg des Schnittgut-Aufnahmetischs 5 gegen Absenken blockiert, womit dann gleichzeitig der über die Auskragung 30 an den Schieber 29 angelenkte Korb der Abdeckeinrichtung 11 in seiner abgesenkten Stellung gegen Anheben blockiert ist. Hierzu ist dem Schieber 29 eine unter dem Aufnahmetisch 5 angeordnete, an den Anschlag 31 anschließende, in Vorschubrichtung des Aufnahmetischs 5 sich erstreckende Anlaufschiene 32 zugeordnet, die das untere Ende des angehobenen Schiebers 29 auf dem gesamten Verschiebeweg des Schnittgut-Aufnahmetischs 5 untergreift, so dass eine Absenkung unmöglich ist. Der dem abgesenkten Schieber 29 zugeordnete Anschlag 31 kann als Ausnehmung oder hinteres Ende der Anlaufschiene 32 ausgebildet sein. Im dargestellten Beispiel ist das hintere Ende der Anlaufschiene 32 zur Bildung des Anschlags 31 gabelförmig ausgenommen.

Vorstehend ist ein besonders bevorzugtes Ausführungsbeispiel der Erfindung näher erläutert, ohne dass jedoch hiermit eine Beschränkung verbunden sein soll. So wäre es beispielsweise auch denkbar, mehrere, mit Seitenabstand nebeneinander angeordnete Schneidwerkzeuge vorzusehen. Ebenso wäre es denkbar, anstelle eines kreisförmigen Sägenblatts auch ein oder mehrere mit umlaufenden Ketten versehene Sägeschwerter oder auf- und abbewegte Sägeblätter ect. vorzusehen.

## Patentansprüche

1. Brennholzsäge mit mindestens einem Schneidwerkzeug in Form eines um eine stationäre Achse rotierbaren Kreissägeblatts (6) oder eines mit einer umlaufenden Kette versehenen Sägeschwerts oder eines auf- und abbewegbaren Sägeblatts etc., insbesondere Brennholzkreissäge, und mit einem vom Schneidwerkzeug durchgriffenen, gegenüber diesem verschiebbaren Schnittgut-Aufnahmetisch (5), der mit einer dem Schneidwerkzeug zugeordeten Schutzhaube (8) und mit einer deren offenes Ende flankierenden Schnittgut-Anlageeinrichtung (9) versehen ist, der eine Schnittgut-Halteeinrichtung (10) und eine Schnittgut-Abdeckeinrichtung (11) zugeordnet sind, die heb- und senkbar sind, **dadurch gekennzeichnet, dass** die Schnittgut-Halteeinrichtung (10) und die Schnittgut-Abdeckeinrichtung (11) in Halte- bzw. Abdeckrichtung relativ zueinander beweglich sind, wobei die Schnittgut-Halteeinrichtung (10) auf der Schnittgut-Abdeckeinrichtung (11) schwenkbar gelagert ist, die einen Abdeckkorb aufweist, der sich über die Breite des Schnittgut-Aufnahmetischs (5) erstreckt und im Bereich seines in Vorschubrichtung vorderen, oberen Rands im Bereich des oberen Rands der sich ebenfalls über die Breite des Schnittgut-Aufnahmetischs (5) erstreckenden, wandförmigen Schnittgut-Anlageeinrichtung (9) schwenkbar gelagert ist, und wobei die Schnittgut-Halteeinrichtung (10) wenigstens einen vom Abdeckkorb der Schnittgut-Abdeckeinrichtung (11) übergriffenen, gegenüber dieser schwenkbaren Andrückbügel (17) aufweist, dem ein einen Schlitz (19) des Abdeckkorbs durchgreifender Betätigungsbügel (18) zugeordnet ist.

2. Brennholzsäge nach Anspruch 1, **dadurch gekennzeichnet, dass** die Schnittgut-Abdeckeinrichtung (11) einen im Querschnitt etwa viertelkreisförmigen Abdeckkorb aufweist.

3. Brennholzsäge nach Anspruch 2, **dadurch gekennzeichnet, dass** der Abdeckkorb der Schnittgut-Abdeckeinrichtung (11) einen von seiner Außenseite abstehenden, im Bereich seines hinteren, unteren Rands angeordneten Griff (14) aufweist.

4. Brennholzsäge nach einem der bisherigen Ansprüche, **dadurch gekennzeichnet, dass** die Schnittgut-Halteeinrichtung (10) als Doppelbügelanordnung mit das Schneidwerkzeug flankierenden Andrückbügeln (17) und diesen zugeordneten, an ihrem hinteren Ende durch einen Griff (20) verbundenen Betätigungsbügeln (18) ausgebildet ist.

5. Brennholzsäge nach einem der vorhergehenden Ansprüche, **dadurch gekennzeichnet, dass** jeder auf dem Abdeckkorb der Schnittgut-Abdeckeinrichtung (11) gelagerte Andrückbügel (17) durch einen Betätigungsbügel (18) gelenkig mit einem ebenfalls auf dem Abdeckkorb gelagerten Lenker (21) verbunden ist.

6. Brennholzsäge nach einem der vorhergehenden Ansprüche, **dadurch gekennzeichnet, dass** der Schnittgut-Abdeckeinrichtung (11) und der Schnittgut-Halteeinrichtung (10) ihre Hubbewegungen jeweils unterstützende Entlastungsfederanordnungen (15; 22) zugeordnet sind, wobei die an der Schnittgut-Abdeckeinrichtung (11) angreifende Entlastungsfederanordnung (15) an der tischseitigen Schutzhaube (8) und die an der Schnittgut-Halteeinrichtung (10) angreifende Entlastungsfederanordnung (22) am Abdeckkorb der Schnittgut-Abdeckeinrichtung (11) abgestützt ist.

7. Brennholzsäge nach einem der vorhergehenden Ansprüche, **dadurch gekennzeichnet, dass** die Schnittgut-Anlageeinrichtung (9) und die Andrückbügel (17) der Schnittgut-Halteeinrichtung (10) miteinander zugewandten, gegenläufigen Zähnen (25, 26) versehen sind.

8. Brennholzsäge nach einem der vorhergehenden Ansprüche, **dadurch gekennzeichnet, dass** die Schnittgut-Abdeckeinrichtung (11) im Bereich wenigstens einer Stirnseite, vorzugsweise im Bereich der, einen kleineren Abstand vom Schneidwerkzeug aufweisenden Stirnseite, mit einer Seitenwand (27) versehen ist.

9. Brennholzsäge nach Anspruch 8, **dadurch gekennzeichnet, dass** die Seitenwand (27) lösbar anbringbar ist.

10. Brennholzsäge nach einem der vorhergehenden Ansprüche, **dadurch gekennzeichnet, dass** im Bereich der Schnittgut-Anlageeinrichtung (9) wenigstens eine Längenmarkierung (33) vorgesehen ist.

11. Brennholzsäge nach einem der vorhergehenden Ansprüche, **dadurch gekennzeichnet, dass** eine mittels der Schnittgut-Abdeckeinrichtung (11) betätigbare Verriegelungseinrichtung (28) vorgesehen ist, die in der hinteren Endstellung des Schnittgut-Aufnahmetischs (5) ein Anheben der Schnittgut-Abdeckeinrichtung (11) bei gleichzeitiger Verriegelung des Schnittgut-Aufnahmetischs (5) ermöglicht und diesen nur bei geschlossener Schnittgut-Abdeckeinrichtung (11) für eine Verschiebebewegung freigibt.

12. Brennholzsäge nach Anspruch 11, **dadurch gekennzeichnet, dass** die Verriegelungseinrichtung (28) wenigstens einen auf der der Anlageseite der Schnittgut-Anlageeinrichtung (9) gegenüberliegenden Seite angeordneten, vertikal verschiebbaren Schieber (29) aufweist, der mit seinem oberen Endbereich an eine zugeordnete Auskragung (30) des schwenkbaren Abdeckkorbs der Schnittgut-Abdeckeinrichtung (11) angelenkt ist und dessen unterer, den Aufnahmetisch (5) durchgreifender Endbereich in der hinteren Endstellung des Aufnahmetischs (5) mit einem stationären Anschlag (31) zusammenwirkt.

13. Brennholzsäge nach Anspruch 11 oder 12, **dadurch gekennzeichnet, dass** dem Schieber (29) eine unterhalb des Aufnahmetischs (5) angeordnete Anlaufschiene (32) zugeordnet ist, deren hinterer Endbereich als dem Schieber (29) zugeordneter, stationärer Anschlag (31) ausgebildet ist, und die außerhalb des Anschlags (31) den Schieber (29) in seiner oberen, die Schnittgut-Abdeckeinrichtung (11) blockierenden Stellung hält.

## Claims

1. A saw for cutting firewood comprising at least one cutting tool having the form of a circular saw blade (6) rotatable about a stationary axle or a saw bar provided with a circumferential chain or a saw blade etc , which is movable upwards and downwards, in particular a circular saw for cutting firewood, and further comprising a table for receiving the wood to be cut (5) passed through by the cutting tool and movable relative to the said cutting tool, which is provided with a protection hood (8) associated with the cutting tool and further with a wood contact device (9) flanking the open end of the said protection hood (8), such wood contact device (9) being associated with a wood holding device (10) and a wood cover device (11) which are raisable and lowerable, **characterized in that** the wood holding device (10) and the wood cover device (11) are movable relative to each other in the holding and/or cover direction, with the wood holding device (10) being swivel mounted on the wood cover device (11) which comprises a cover basket extending over the width of the table for receiving the wood to be cut (5) and being swivel mounted in the region of its front top rim in the direction of feed in the direction of its upper rim of the wall-shaped wood contact device (9) likewise extending over the width of the table for receiving the wood to be cut (5), and with the wood holding device (10) comprising at least one push-on bow (17), overlapped by the cover basket of the wood cover device (11), and being tiltable relative to the latter, which push-on bow (17) is associated with an actuating bow (18) reaching through a slot (19) of the cover basket.

2. A saw for cutting firewood in accordance with claim 1, **characterized in that** the wood cover device (11) comprises a cover basket which in cross section has the shape of a quarter circle.

3. A saw for cutting firewood in accordance with claim 2, **characterized in that** the cover basket of the wood cover device (11) comprises a handle (14) protruding from its external side and arranged in the region of its rear bottom rim.

4. A saw for cutting firewood in accordance with any of the preceding claims, **characterized in that** the wood holding device (10) is designed as a double bow arrangement comprising push-down bows (17) flanking the cutting tool and, associated with the said push-down bows (17), actuating bows (18) connected via a handle (20) on their rear end.

5. A saw for cutting firewood in accordance with any of the preceding claims, **characterized in that** each one of the push-down bows (17) mounted on the cover basket of the wood cover device (11) is connected in an articulated manner via an actuating bow with a handlebar (21) likewise mounted on the cover basket.

6. A saw for cutting firewood in accordance with any of the preceding claims, **characterized in that** relief spring arrangements (15; 22) are associated with the wood cover device (11) and the wood holding device (10) supporting their respective lifting movements, with the relief spring arrangement (15) acting on the wood cover device (11) being supported on the table side cover hood (8), and the relief spring arrangement (22) acting on the wood holding device (10) being supported on the cover basket of the wood cover device (11).

7. A saw for cutting firewood in accordance with any of the preceding claims, **characterized in that** the wood contact device (9) and the push-down bows (17) of the wood holding device (10) are provided with teeth (25, 26) facing each other in counter direction.

8. A saw for cutting firewood in accordance with any of the preceding claims, **characterized in that** the wood cover device (11) in the region of at least one end face, preferably in the region of the end face having a smaller distance from the cutting tool, is provided with a lateral wall (27).

9. A saw for cutting firewood in accordance with claim 8, **characterized in that** the lateral wall (27) is detachably mountable.

10. A saw for cutting firewood in accordance with any of the preceding claims, **characterized in that** in the region of the wood contact device (9) provision is made for at least one length marking (33)

11. A saw for cutting firewood in accordance with any of the preceding claims, **characterized in that** provision is made for a locking device (28) which is actuatable by means of the wood cover device (11), such locking device (28) enabling the wood cover device (11) to raise in the rear end position of the table for receiving the wood to be cut (5) while at the same time the latter is locked, and releasing the latter for a moving position only while the wood cover device (11) is closed.

12. A saw for cutting firewood in accordance with claim 11, **characterized in that** the locking device (28) comprises at least one vertically movable slide (29) arranged on the side opposite to the contact side of the wood contact device (9) which slide (29), with its upper end region, is linked to an associated projection (30) of the swivellable cover basket of the wood cover device (11), and whose bottom end region passing through the table for receiving the wood to be cut (5) in the rear end position of the table for receiving the wood to be cut (5) acts together with a stationary stop face (31).

13. A saw for cutting firewood in accordance with claim 11 or 12, **characterized in that** associated with the slide (29) is a guide rail (32) arranged below the table for receiving the wood to be cut (5), whose rear end region is designed as a stationary stop face (31) associated with the slide (29) and which outside the stop face (31) holds the slide (29) in its top position blocking the wood cover device (11).

## Revendications

1. Scie pour bois de feu comprenant au moins un outil de coupe sous forme d'une lame de scie circulaire (6) apte à tourner autour d'un axe stationnaire ou d'une lame de scie munie d'une chaîne circulante ou d'une lame de scie déplaçable vers le haut et vers le bas etc., en particulier scie circulaire pour bois de feu, ainsi qu'une table de réception de produit de sciage (5) qui est traversée par ledit outil de coupe, est déplaçable par rapport à celui-ci et qui est munie d'un capot de protection (8) associé à l'outil de coupe et d'un dispositif d'appui de produit de sciage (9) qui flanque l'extrémité ouverte de celui-ci et auquel sont associés un dispositif de maintien de produit de sciage (10) et un dispositif de recouvrement de produit de sciage (11) qui peuvent être relevés et abaissés, **caractérisée par le fait que** ledit dispositif de maintien de produit de sciage (10) et ledit dispositif de recouvrement de produit de sciage (11) sont mobiles l'un par rapport à l'autre dans la direction de maintien ou bien de recouvrement, dans lequel le dispositif de maintien de produit de sciage (10) est logé à pivotement sur le dispositif de recouvrement de produit de sciage (11) qui présente un panier de recouvrement qui s'étend sur la largeur de ladite table de réception de produit de sciage (5) et qui, au niveau de son bord supérieur situé à l'avant dans la direction d'avance, est logé à pivotement au niveau du bord supérieur du dispositif d'appui de produit de sciage (9) en forme de paroi s'étendant, lui aussi, sur la largeur de la table de réception de produit de sciage (5), et dans lequel ledit dispositif de maintien de produit de sciage (10) présente au moins une branche de pression (17) sur laquelle s'étend le panier de recouvrement du dispositif de recouvrement de produit de sciage (11), laquelle est pivotante par rapport à ce dernier et à laquelle est associée une branche de commande (18) traversant une fente (19) du panier de recouvrement.

2. Scie pour bois de feu selon la revendication 1, **caractérisée par le fait que** le dispositif de recouvrement de produit de sciage (11) présente un panier de recouvrement qui, en coupe transversale, présente une forme de quart de cercle à peu près.

3. Scie pour bois de feu selon la revendication 2, **caractérisée par le fait que** le panier de recouvrement du dispositif de recouvrement de produit de sciage (11) présente une poignée (14) qui fait saillie de sa face extérieure et est disposée au niveau de son bord arrière inférieur.

4. Scie pour bois de feu selon l'une quelconque des revendications précédentes, **caractérisée par le fait que** ledit dispositif de maintien de produit de sciage (10) est réalisé en tant qu'ensemble de branche double ayant des branches de pression (17) flanquant l'outil de coupe et des branches de commande (18) associées à celles-ci et reliées par une poignée (20) à leur extrémité arrière.

5. Scie pour bois de feu selon l'une quelconque des revendications précédentes, **caractérisée par le fait que** chaque branche de pression (17) logée sur le panier de recouvrement du dispositif de recouvrement de produit de sciage (11) est reliée de manière articulée par une branche de commande (18) à un bras oscillant (21) logé, lui aussi, sur le panier de recouvrement.

6. Scie pour bois de feu selon l'une quelconque des revendications précédentes, **caractérisée par le fait qu'**audit dispositif de recouvrement de produit de sciage (11) et audit dispositif de maintien de produit de sciage (10) sont associés des ensembles de ressort de décharge (15; 22) supportant respectivement leurs mouvements de levage, dans lequel l'ensemble de ressort de décharge (15) qui se prend sur le dispositif de recouvrement de produit de sciage (11) est appuyé sur le capot de protection (8) côté table et l'ensemble de ressort de décharge (22) qui se prend sur le dispositif de maintien de produit de sciage (10) est appuyé sur le panier de recouvrement du dispositif de recouvrement de produit de sciage (11).

7. Scie pour bois de feu selon l'une quelconque des revendications précédentes, **caractérisée par le fait que** le dispositif d'appui de produit de sciage (9) et les branches de pression (17) du dispositif de maintien de produit de sciage (10) sont munis de dents (25, 26) opposées montrant les unes vers les autres.

8. Scie pour bois de feu selon l'une quelconque des revendications précédentes, **caractérisée par le fait que** le dispositif de recouvrement de produit de sciage (11) est muni d'une paroi latérale (27) au niveau d'au moins une face frontale, de préférence au niveau de la face frontale présentant une distance plus faible de l'outil de coupe.

9. Scie pour bois de feu selon la revendication 8, **caractérisée par le fait que** la paroi latérale (27) peut être montée de manière amovible.

10. Scie pour bois de feu selon l'une quelconque des revendications précédentes, **caractérisée par le fait qu'**au moins un repère de longueur (33) est prévu au niveau du dispositif d'appui de produit de sciage (9).

11. Scie pour bois de feu selon l'une quelconque des revendications précédentes, **caractérisée par le fait qu'**un dispositif de verrouillage (28) apte à être actionné au moyen du dispositif de recouvrement de produit de sciage (11) est prévu qui, dans la position extrême arrière de la table de réception de produit de sciage (5), permet de relever le dispositif de recouvrement de produit de sciage (11) tout en verrouillant la table de réception de produit de sciage (5) et qui libère celle-ci pour un mouvement de déplacement uniquement lorsque le dispositif de recouvrement de produit de sciage (11) est fermé.

12. Scie pour bois de feu selon la revendication 11, **caractérisée par le fait que** le dispositif de verrouillage (28) présente au moins un coulisseau (29) verticalement déplaçable qui est disposé du côté opposé au côté d'appui du dispositif d'appui de produit de sciage (9) et qui est articulé par sa zone d'extrémité supérieure sur une saillie (30) associée du panier de recouvrement pivotant du dispositif de recouvrement de produit de sciage (11) et dont la zone d'extrémité inférieure traversant la table de réception (5) agit de concert avec un butée stationnaire (31) dans la position extrême arrière de la table de réception (5).

13. Scie pour bois de feu selon la revendication 11 ou 12, **caractérisée par le fait qu'**audit coulisseau (29) est associé un rail de butée (32) qui est disposé au-dessous de la table de réception (5) et dont la zone d'extrémité arrière est réalisée en tant que butée stationnaire (31) associée au coulisseau (29), et qui, à l'extérieur de la butée (31), maintient le coulisseau (29) dans sa position supérieure bloquant le dispositif de recouvrement de produit de sciage (11).
